# EUROPÄISCHE PATENTANMELDUNG

(11) **EP 4 711 305 A1**
(43) Veröffentlichungstag der Anmeldung: **18.03.2026**
(21) Anmeldenummer: 24200269.9
(22) Anmeldetag: 13.09.2024
(51) Int. Cl.: B65F 1/06, B65F 1/10, B65F 1/16

(54) **EINSATZ FÜR EINEN ABFALLBEHÄLTER UND ABFALLBEHÄLTER MIT EINEM SOLCHEN EINSATZ**

(71) Anmelder: Rotho Kunststoff AG, 5303 Würenlingen (CH)
(72) Erfinder: MÜLLER, Philipp, 79761 Waldshut-Tiengen (DE); THOMA, Christian, 79774 Albbruck (DE)
(74) Vertreter: LBP Lemcke, Brommer & Partner Patentanwälte mbB

(57) **Zusammenfassung**

Die Erfindung betrifft einen Einsatz für einen Abfallbehälter, bestehend aus einem Aufsetzrahmen 1 mit einer Einwurföffnung 2 zum Auf- oder Einsetzen auf oder in einen Behälterkorpus 24 des Abfallbehälters, einem in die Einwurföffnung 2 herausnehmbar eingesetzten Halterahmen 3 zum Halten eines Müllbeutels 33 oder einer Schlauchfolie, und einer Verschlusseinrichtung 4, welche an einer Unterseite des Aufsetzrahmens 1 unterhalb des Halterahmens 3 angebracht ist und die Einwurföffnung 2 wahlweise verschließt oder freigibt. Die Verschlusseinrichtung 4 besteht im Wesentlichen aus zwei Klappen 5, 5', die jeweils um eine Scharnierachse 15 schwenkbar am Aufsetzrahmen 1 befestigt sind. Die Klappen 5, 5' sind jeweils nach Art einer Wippe ausgebildet, mit einem sich von der Scharnierachse 15 zur vorderen Kantenfläche 7 erstreckenden Klappenabschnitt 19 und einem sich von der Scharnierachse 15 vom Klappenabschnitt 19 weg erstreckenden Gegengewichtsabschnitt 20. Sie befinden sich im geschlossenen Zustand oder kehren in diesen zurück, wenn außer der Schwerkraft keine weiteren Kräfte auf die Klappe 5, 5' einwirken. Die Erfindung betrifft auch einen Abfallbehälter mit einem solchen Einsatz,

## Beschreibung

Die Erfindung betrifft einen Einsatz für einen Abfallbehälter nach dem Oberbegriff des Anspruchs 1 sowie einen Abfallbehälter mit pedalbetätigtem Schwenkdeckel nach dem Oberbegriff des Anspruchs 8 in Kombination mit den Merkmalen des Oberbegriffs des Anspruchs 1.

Ein Abfallbehälter der vorliegenden Art umfasst demnach einen Behälterkorpus sowie einen ein- oder mehrteiligen Schwenkdeckel, welcher über mindestens ein Deckelscharnier, das im Bereich eines oberen Randes des Behälterkorpus angeordnet ist, schwenkbar am Behälterkorpus angebracht ist. In einem Bodenbereich des Abfallbehälters ist ein Pedal angeordnet, das über eine Hebelmechanik mit einer Schubstange oder einem Zugelement verbunden ist, die oder das eine Wirkverbindung zwischen dem Pedal und dem Schwenkdeckel herstellt. Am oberen Rand des Behälterkorpus oder im Bereich des oberen Randes des Behälterkorpus ist ein Einsatz auf- oder eingesetzt, wie nachfolgend beschrieben.

Ein Einsatz der vorliegenden Art für einen Abfallbehälter, umfasst zunächst einen Aufsetzrahmen zum Aufsetzen auf einen oberen Rand eines Behälterkorpus des Abfallbehälters oder zum Einsetzen in den Behälterkorpus im Bereich von dessen oberen Rand. Der Aufsetzrahmen umschließt eine Einwurföffnung zum Einwerfen von Abfall in den Behälterkorpus. In die Einwurföffnung ist ein Halterahmen zum Halten eines Müllbeutels oder einer Schlauchfolie herausnehmbar eingesetzt.

Unterhalb des Halterahmens ist an einer Unterseite des Aufsetzrahmens eine Verschlusseinrichtung angebracht, welche die Einwurföffnung wahlweise verschließt oder freigibt. Die Verschlusseinrichtung besteht im Wesentlichen aus zwei Klappen, die, vorzugsweise an der Einwurföffnung einander gegenüberliegend, jeweils mit wenigstens einem Scharnier um eine Scharnierachse schwenkbar am Aufsetzrahmen befestigt sind. In einem aufgeschwenkten Zustand geben die Klappen die Einwurföffnung frei, während sie in einem geschlossenen Zustand die Einwurföffnung verschließen, indem sie mit jeweils einer vorderen Kantenfläche zumindest nahezu in Kontakt miteinander kommen.

Ein Einsatz der vorliegenden Art kann auf eine nach oben hin offenen Abfallbehälter aufgesetzt werden, um dessen Innenraum möglichst dicht zu verschließen, solange kein Abfall eingelegt oder eingeworfen werden soll. Das bevorzugte Anwendungsgebiet für einen solchen Einsatz ist jedoch ein Abfallbehälter der vorliegenden Art, der mit einem pedalbetätigten Schwenkdeckel versehen ist, welcher den Innenraum des Behälterkorpus bereits verschließt, solange nicht das Pedal betätigt wird, um Abfall einzulegen bzw. einzuwerfen.

Bei einer Verwendung des Abfallbehälters für geruchsintensive Abfälle und/oder wenn der Abfallbehälter an geruchssensiblen Orten, insbesondere in Wohnräumen aufgestellt ist, ist ein pedalbetätigter Schwenkdeckel zum einen oft nicht dicht genug, um die unerwünschten Gerüche im Inneren des Behälterkorpus zu halten; zum andern entweichen beim Öffnen des Schwenkdeckels naturgemäß geruchsbildende Gase aus dem Inneren des Behälterkorpus.

Es ist daher bekannt, auch Abfallbehälter mit pedalbetätigtem Schwenkdeckel mit einer zusätzlichen Verschlusseinrichtung im Bereich des oberen Randes des Behälterkorpus zu versehen, so dass der Innenraum des Behälterkorpus auch bei geöffnetem Schwenkdeckel verschlossen bleibt, bis einzulegender Abfall durch die Verschlusseinrichtung hindurch in das Innere des Behälterkorpus eingebracht wird. Es entsteht so eine Art Schleuse, die insbesondere das Entweichen von Abfallgerüchen weitgehend vermeidet.

Ein typischer Anwendungsfall ist ein Abfallbehälter, der als Windeleimer verwendet wird, um neben einem Wickeltisch zu entsorgende Babywindeln aufzunehmen, oder in einem Badezimmer dazu dient, zu entsorgende Inkontinenz-Windeln zwischenzulagern. Auch ein Abfallbehälter, in dem Katzenstreu und ähnlicher Abfall von Haustieren zwischengelagert werden soll, ist als Anwendungsfall zu nennen. In diesen Anwendungsfällen ist es von besonderem Interesse, den entsprechenden Abfallbehälter möglichst geruchsdicht zu halten und insbesondere zu vermeiden, dass beim Öffnen des Abfallbehälters, insbesondere durch Betätigen des Schwenkdeckels, intensive Gerüche aus dem Abfallbehälter in die Umgebung gelangen können.

Zur Unterdrückung von Abfallgerüchen aus einem Windeleimer werden ansonsten verschiedene Mittel eingesetzt, mit denen ein Entweichen der den Geruch übertragenden Gase aus dem Abfallbehälter verhindert wird. Üblicherweise wird der Abfall in Kunststoffbeuteln gelagert. Wenn ein Kunststoffbeutel vollständig verschlossen wird, dann verbleibt der Großteil des Geruchs im Inneren. Der Beutel ist dann aber nicht mehr zugänglich für weitere Abfälle und könnte somit nur für eine einzelne Entsorgung genutzt werden, wenn Gerüche unterdrückt werden sollen. Daher wurden insbesondere Abfallsysteme mit einem Folienschlauch entwickelt, wobei die Folie nach jedem Einlegen von Abfall durch Verwinden abgedichtet wird, wie dies beispielsweise aus der EP-A-0 932 551 bekannt ist. Das Verwinden allein reicht erfahrungsgemäß jedoch nicht aus, um einer Verbreitung der Gerüche ausreichend entgegenzuwirken. Einige Vorrichtungen setzen daher auf Verhindern der Geruchsbildung durch Sterilisieren des Abfalls mittels UV-Strahlung oder Erhitzung. Dies erfordert technische Mittel, die für viele Anwendungen von Abfallbehältern unwirtschaftlich sind.

Ein insbesondere als Windeleimer verwendbarer Abfallbehälter mit pedalbetätigtem Schwenkdeckel und einem Einsatz der vorliegenden Art, der eine zusätzliche Verschlusseinrichtung bereitstellt, ist aus der EP-A-3 853 153 bekannt geworden. Dort bildet die zusätzlich zum pedalbetätigten Schwenkdeckel vorgesehene Verschlusseinrichtung, die aus zwei verschwenkbaren Klappen besteht, eine Art Schleuse, indem die beiden Klappen beim Öffnen des Schwenkdeckels verschlossen bleiben und erst durch ein weiteres Betätigen des Pedals in eine geöffnete Stellung aufschwenken, so dass Abfall, der zweckmäßigerweise zuvor auf die Klappen aufgelegt wurde, in das Innere des Behälterkorpus des Abfallbehälters fällt. Durch nachfolgendes Freigeben des Pedals schwenken die Klappen federbelastet zurück und verschließen den Innenraum des Behälterkorpus wieder, wonach sich dann auch der Schwenkdeckel wieder schließt. Um all diese Funktionen auszuführen, ist die Hebelmechanik zwischen dem Pedal, dem Schwenkdeckel und den Klappen der Verschlusseinrichtung vergleichsweise komplex ausgeführt, was naturgemäß unter Kostenaspekten sowie hinsichtlich einer Langlebigkeit des Produkts nicht optimal ist.

Ausgehend von diesem Stand der Technik liegt der Erfindung die Aufgabe zugrunde, einen Einsatz für einen Abfallbehälter der eingangs genannten Art sowie einen Abfallbehälter mit pedalbetätigtem Schwenkdeckel der ebenfalls eingangs genannten Art vorzuschlagen, der möglichst einfach zu handhaben und gleichwohl mit möglichst wenigen und möglichst unkompliziert aufgebauten beweglichen Teilen versehen ist.

Gelöst ist diese Aufgabe durch einen Einsatz mit den Merkmalen des Anspruchs 1 sowie durch einen Abfallbehälter mit den Merkmalen des Anspruchs 8. Bevorzugte Ausgestaltungen des erfindungsgemäßen Einsatzes finden sich in den Ansprüchen 2 bis 7. Vorteilhafte Weiterbildungen des erfindungsgemäßen Abfallbehälters sind in den Ansprüchen 9 bis 15 niedergelegt.

Ein erfindungsgemäßer Einsatz für einen Abfallbehälter, der auf einen oberen Rand eines Behälterkorpus des Abfallbehälters aufgesetzt, oder auch im Bereich dieses oberen Randes in den Behälterkorpus eingesetzt werden kann, umfasst demnach einen Aufsetzrahmen mit einer Einwurföffnung, einen in die Einwurföffnung herausnehmbar eingesetzten Halterahmen zum Halten eines Müllbeutels oder einer Schlauchfolie sowie eine Verschlusseinrichtung, welche an einer Unterseite des Aufsetzrahmens unterhalb des Halterahmens angebracht ist und die Einwurföffnung wahlweise verschließt oder freigibt. Diese Verschlusseinrichtung besteht im Wesentlichen aus zwei Klappen, die, vorzugsweise an der Einwurföffnung einander gegenüberliegend, jeweils mittels wenigstens eines Scharniers um eine Scharnierachse schwenkbar am Aufsetzrahmen befestigt sind. In einem aufgeschwenkten Zustand geben die Klappen die Einwurföffnung frei, während sie die Einwurföffnung in einem geschlossenen Zustand verschließen, indem sie mit jeweils einer vorderen Kantenfläche zumindest nahezu in Kontakt miteinander kommen.

Erfindungsgemäß sind diese Klappen jeweils nach Art einer Wippe ausgebildet, mit einem sich von der Scharnierachse zur vorderen Kantenfläche erstreckenden Klappenabschnitt und einem sich von der Scharnierachse vom Klappenabschnitt weg erstreckenden Gegengewichtsabschnitt. Die Lage der Scharnierachse und die Gewichte einerseits des Klappenabschnitts und andererseits des Gegengewichtsabschnitts sind so ausgestaltet und angeordnet, dass die Klappe sich im geschlossenen Zustand befindet oder in diesen zurückkehrt, wenn außer der Schwerkraft keine weiteren Kräfte auf die Klappe einwirken.

Ein erfindungsgemäßer Abfallbehälter mit pedalbetätigtem Schwenkdeckel, wie er an sich seit Jahrzehnten bekannt ist, zeichnet sich erfindungsgemäß dadurch aus, dass auf den oberen Rand des Behälterkorpus ein erfindungsgemäßer Einsatz aufgesetzt oder ein solcher Einsatz im Bereich des oberen Randes des Behälterkorpus in diesen eingesetzt ist.

Bevorzugt bestehen der erfindungsgemäße Abfallbehälter sowie der erfindungsgemäße Einsatz zumindest im Wesentlichen aus spritzgegossenen Kunststoffteilen.

Das an sich bekannte Prinzip, den Behälterkorpus eines möglichst geruchsdichten Abfallbehälters mit einer aus zwei Klappen gebildeten Verschlusseinrichtung zu verschließen und hierzu insbesondere zusammen mit einem Schwenkdeckel eine Art Geruchsschleuse zu bilden, wird erfindungsgemäß also dadurch modifiziert, dass die Rückstellkraft, die für ein Zurückschwenken der Klappen in den geschlossenen Zustand nicht mehr, wie im Stand der Technik üblich, durch Schraubenfedern oder sonstige Federelemente bereitgestellt wird, sondern durch die Gewichtskraft des Gegengewichtsabschnitts der wippenartig ausgestalteten Klappe erzeugt wird. Dies bietet mehrere Vorteile:
Zunächst ergibt sich der Vorteil, dass auf das Anbringen einer Schraubenfeder verzichtet werden kann. Dies spart ein zusätzliches Bauteil ein, das insbesondere in einem spritzgegossenen Kunststoff-Einsatz bzw. einem spritzgegossenen Kunststoff-Abfallbehälter separat händisch eingebaut werden müsste. Darüber hinaus erübrigen sich durch den Wegfall einer Schraubenfeder die mechanisch beweglichen Teile und Gelenke, über welche die Schraubenfeder auf die Klappe einwirken kann. Dies trägt zur Verringerung der Komplexität des Produkts bei.

Des Weiteren ist es unter Nachhaltigkeitsaspekten vorteilhaft, dass die Gewichtskraft des Gegengewichtsabschnitts, anders als eine Schraubenfeder, mit zunehmendem Alter und zunehmender Anzahl von Bewegungszyklen nicht abnimmt. Auch ein Bruch der (nicht mehr notwendigen) Schraubenfeder ist nicht mehr zu befürchten. Dies verbessert die Langlebigkeit und Nachhaltigkeit des Produkts.

Ein wesentlicher Vorteil besteht schließlich noch darin, dass die erfindungsgemäß vom Gegengewichtsabschnitt der wippenartig ausgebildeten Klappe erzeugte Rückstellkraft beim Verschwenken der Klappe in den aufgeschwenkten Zustand nicht zunimmt, sondern wegen der Hebelgesetze schwächer wird, da sich der Schwerpunkt des Gegengewichtsabschnitts senkrecht zum Schwerkraftfeld zur Scharnierachse hin bewegt, wohingegen die Rückstellkraft, die mit einer herkömmlichen Schraubenfeder erzeugt wird, mit zunehmendem Verschwenken der Klappe in ihren aufgeschwenkten Zustand zunimmt. Im Sinne einer komfortablen Handhabbarkeit der durch die Klappen gebildeten Verschlusseinrichtung ist letzteres allerdings unerwünscht, denn der durch die Einwurföffnung in den Abfallbehälter einzubringende Abfall wird naturgemäß zunächst auf die geschlossenen Klappen aufgelegt und dann normalerweise, gerade wenn es sich um eine gebrauchte Windel handelt, mit der Hand durch die Klappen hindurchgedrückt. Wenn nun die Klappen im aufgeschwenkten Zustand einer besonders starken Rückstellkraft unterworfen sind, wie dies im Stand der Technik mit Federelementen der Fall ist, hindern diese ein leichtes Zurückziehen der Hand nach einem Fallenlassen der Windel.

Erfindungsgemäß ist die Rückstellkraft, die auf die Klappen einwirkt, im aufgeschwenkten Zustand besonders gering, so dass die Hand im eben genannten Beispiel sehr leicht wieder durch die Einwurföffnung zurückgezogen werden kann, wonach die Klappen dann selbsttätig zurückschwenken und die Einwurföffnung wieder verschließen.

Besonders bevorzugt ist es im Rahmen der vorliegenden Erfindung, wenn der erfindungsgemäße Einsatz, der auch Teil des erfindungsgemäßen Abfallbehälters ist, solcherart weitergebildet ist, dass die Klappen jeweils im Bereich ihrer vorderen Kantenflächen mit mindestens einem Permanentmagneten versehen sind, um die Klappen mittels magnetischer Anziehungskraft im geschlossenen Zustand zu halten.

Auch die magnetische Anziehungskraft hat die im vorliegenden Anwendungsfall vorteilhafte Eigenschaft, schwächer zu werden, wenn die Permanentmagneten der beiderseitigen Klappen sich beim Aufschwenken der Klappen voneinander entfernen. Im aufgeschwenken Zustand der Klappen ist die magnetische Anziehungskraft vernachlässigbar, während sie im geschlossenen Zustand der Klappen einen entscheidenden Beitrag zu den Zuhaltekräften bzw. Rückstellkräften leisten kann, welche die Klappen im geschlossenen Zustand halten. Dementsprechend kann die Rückstellkraft der Gegengewichtsabschnitte vorteilhaft gering dimensioniert werden, da die Zuhaltekraft im geschlossenen Zustand der Klappen im Wesentlichen von den Permanentmagneten übernommen werden kann.

Die magnetische Zuhaltekraft dieser besonders bevorzugten Weiterbildung der vorliegenden Erfindung ist auch deshalb sehr vorteilhaft, weil der am Halterahmen aufgehängte Müllbeutel oder die vom Halterahmen ausgehende Schlauchfolie, die an ihrem in den Abfallbehälter hängenden Ende händisch verknotet wird, sich durch die Einwurföffnung hindurch in das Innere des Behälterkorpus des Abfallbehälters erstrecken und somit im geschlossenen Zustand der Klappen zwischen diesen eingeklemmt werden. Je höher die Klemmkraft der Klappen hierbei ist, um so geruchsdichter wird der Inhalt des Müllbeutels bzw. der zugeknoteten Schlauchfolie abgedichtet, so dass möglichst keine geruchsbildenden Gase in die Umgebung austreten oder sich im Schleusenraum sammeln können, der zwischen der durch die Klappen gebildeten Verschlusseinrichtung und einem pedalbetätigten Schwenkdeckel gebildet wird.

Der Halterahmen kann in einer weiteren bevorzugten Ausgestaltung des erfindungsgemäßen Einsatzes mit einer umlaufenden Auskragung zum Halten eines Müllbeutels versehen sein. Das Halten des Müllbeutels wird vorzugsweise in Kombination mit einer Klemmkraft zwischen dem Halterahmen und dem Aufsetzrahmen bewirkt, die einsetzt, sobald der Halterahmen mit einem um die Auskragung umgelegten Müllbeutel in den Aufsetzrahmen eingesetzt wird. Die umlaufende Auskragung kann zur Unterstützung hierbei mit Halteelementen, insbesondere Halterkallen für den Müllbeutel versehen sein.

Nach einer alternativen weiteren Ausführungsform kann der Halterahmen, wie beispielsweise aus der EP-A-2 045 197 bekannt, als Spender bzw. Kassette mit einem Innenraum und einer umlaufenden Entnahmeöffnung für eine im Innenraum vorgehaltene Schlauchfolie ausgebildet sein. Die Schlauchfolie bildet dann eine Art Endlos-Müllbeutel, dessen Boden jeweils, nach Abtrennen eines Schlauchabschnitts, durch händisches Verknoten verschlossen wird, um Abfall einwerfen zu können.

Vorzugsweise verschließen die Klappen im geschlossenen Zustand die Einwurföffnung jeweils in etwa zur Hälfte, d.h. die Verschlusseinrichtung ist insofern symmetrisch ausgebildet. Dies vereinfacht die Herstellung und auch die Dimensionierung der erfindungsgemäß wirkenden Gewichtskräfte.

Damit die Klappen des erfindungsgemäßen Einsatzes die Einwurföffnung in ihrem aufgeschwenkten Zustand möglichst vollständig freigeben können, kann es vorteilhaft sein, wenn der Aufsetzrahmen je eine Aussparung für den Gegengewichtsabschnitt der beiden Klappen aufweist, in die der Gegengewichtsabschnitt im aufgeschwenkten Zustand der Klappe eintauchen kann. So wird der Aufschwenkwinkel der Klappen nicht durch den Aufsetzrahmen limitiert.

Beim erfindungsgemäßen Abfallbehälter ist es bevorzugt, wenn der erfindungsgemäße Einsatz herausnehmbar und/oder aufschwenkbar auf den oberen Rand des Behälterkorpus aufgesetzt oder im Bereich des oberen Randes des Behälterkorpus in diesen eingesetzt ist. Hierzu kann der Einsatz mit entsprechend leicht zu ergreifenden Fingermulden oder Griffen versehen sein. Das Aufschwenken oder Herausnehmen des Einsatzes aus dem Behälterkorpus erleichtert das Entnehmen des im Behälterkorpus vorzugsweise in einen Müllbeutel eingelegten Abfalls, da dieser dann nicht durch die Einwurföffnung hindurch herausgenommen werden muss oder im Behälterkorpus eigens eine Türe zum Entnehmen des Abfalls vorgesehen sein müsste.

Wiederum besonders bevorzugt ist eine Weiterbildung des erfindungsgemäßen Abfallbehälters, bei welcher an einer Innenseite des Schwenkdeckels ein Stempelelement angebracht ist, das bei geschlossenem Schwenkdeckel bis in den Bereich der Klappen in den Einsatz eintaucht, um beim Schließen des Schwenkdeckels Gegenstände durch die Klappen hindurchzudrücken.

Ein solches Stempelelement ermöglicht, beispielsweise eine Windel einfach auf die Verschlusseinrichtung bzw. die geschlossenen Klappen aufzulegen und die Windel dann nicht händisch, sondern ganz einfach beim Schließen des Schwenkdeckels durch die Klappen hindurch in das Innere des Behälterkorpus bzw. den Müllbeutel hineinzudrücken. Hierbei muss nur die im geschlossenen Zustand der Klappen erfindungsgemäß höhere Rückstell- bzw. Zuhaltekraft überwunden werden, welche dann bei zunehmendem Aufschwenken der Klappen abnimmt. Dass die Zuhaltekraft zunächst besonders groß ist und bei zunehmendem Aufschwenken der Klappen rasch abnimmt, ist in besonderem Maße dann der Fall, wenn die Zuhaltekraft der Klappen im geschlossenen Zustand im Wesentlichen durch magnetische Anziehungskraft von an den Klappenabschnitten der Klappen abgebrachten Permanentmagneten erzeugt wird. Hier braucht es dann im Wesentlichen nur eine initiale Kraft, um die Klappen aus ihrem geschlossenen Zustand minimal herauszuschwenken, wonach dann die Rückstellkraft sehr schnell abnimmt und die Gewichtskraft des aufgelegten Gegenstands, insbesondere einer Windel ausreicht, um die Klappen so weit aufzuschwenken, dass der Gegenstand hindurchfallen kann.

Vorteilhafterweise ist das Stempelelement lösbar an der Innenseite des Schwenkdeckels angebracht, vorzugsweise mittels einer Clip-Verbindung, die sehr einfach zu lösen ist und bei der zum Wiederanbringen des Stempelelements ein einfaches Einclipsen ausreicht. Gerade bei gebrauchten Hygieneartikeln, wie Windeln, kann es notwendig werden, das Stempelelement zu reinigen. Dies wird durch die lösbare Anbringung am Schwenkdeckel entscheidend erleichtert.

Das Stempelelement kann in seinem Inneren einen Hohlraum aufweisen, um ein geruchsneutralisierendes Absorberelement, beispielsweise aus Aktivkohle oder mit einem Ammoniakbinder, aufzunehmen, wobei dieser Hohlraum dann mittels Durchbrechungen mit der Umgebung des Stempelelements in Luftaustausch stehen sollte. Sollten geruchsbildende Gase durch die Verschlusseinrichtung des Einsatzes hindurch zwischen die Verschlusseinrichtung und den Schwenkdeckel gelangen, können diese so mit dem Absorberelement neutralisiert werden, so dass auch beim Öffnen des pedalbetätigten Schwenkdeckels keinerlei Gerüche in die Umgebung des Abfallbehälters gelangen können.

Der Hohlraum des Stempelelements kann hierbei mit einer speziellen Halterung oder auch mit einem Gehäuse zur Aufnahme des geruchsneutralisierenden Absorberelements versehen sein, gegebenenfalls kombiniert mit einer Anzeige, die auf das Fehlen oder einen erforderlichen Austausch des Absorberelements hinweist.

Vorzugsweise sind die Gewichtskraft des Schwenkdeckels und des Stempelelements, sowie die Rückstellkraft der Klappen und gegebenenfalls die Haltekraft der Permanentmagnete so dimensioniert, dass alleine schon die Gewichtskraft des Schwenkdeckels mit Stempelelement ausreicht, um die Klappen aus ihrem geschlossenen Zustand in ihren aufgeschwenkten Zustand zu bewegen. Dies erhöht den Komfort bei der Benutzung des Abfallbehälters, da beispielsweise eine Windel bei geöffnetem Schwenkdeckel nur noch auf die geschlossenen Klappen aufgelegt und dann das Pedal des Abfallbehälters losgelassen werden muss, um die Windel in den Behälterkorpus bzw. den darin aufgehängten Müllbeutel einzubringen. Denn beim selbsttätigen Schließen des Schwenkdeckels drückt das daran angebrachte Stempelelement die Windel dann von selbst durch die Klappen hindurch. Diese bevorzugte Ausgestaltung der Erfindung ermöglicht somit eine Einhandbedienung des Abfallbehälters, was gerade dann sehr vorteilhaft ist, wenn der Abfallbehälter als Windeleimer für Babywindeln verwendet wird; denn so bleibt, wenn die Windel in den Abfallbehälter entsorgt wird, immer eine Hand frei, um das trockengelegte Baby sicher zu halten.

In einer weiteren bevorzugten Ausführungsform eines erfindungsgemäßen Abfallbehälters ist ein am Halterahmen lösbar befestigter Müllbeutel solcherart dimensioniert, dass er den Behälterkorpus nicht vollständig auskleiden kann, sondern nach Einlegen eines vorbestimmten Volumens an Abfall der Müllbeutel, ausgehend vom Halterahmen, unter einer Spannung steht, die verhindert, dass sich die Klappen vollständig schließen können. Beim Beispiel eines Windeleimers kann das genannte vorbestimmte Volumen an Abfall beispielsweise aus ganz rund 25 Babywindeln bestehen, mit denen der Müllbeutel noch komfortabel zu tragen ist. Dadurch, dass sich die Klappen beim Einwerfen der 25. Babywindel nicht mehr vollständig schließen, wird dem Anwender signalisiert, dass der Müllbeutel einen Füllstand erreicht hat, mit dem er gerade noch komfortabel getragen werden kann und daher jetzt gegen einen neuen, leeren Müllbeutel getauscht werden sollte.

Ein Ausführungsbeispiel für einen erfindungsgemäß ausgestalteten Einsatz sowie ein Ausführungsbeispiel für einen erfindungsgemäß ausgestalteten Abfallbehälter werden im Folgenden anhand der beigefügten Zeichnungen beschrieben und erläutert. Da es sich nur um ein Ausführungsbeispiel handelt, schränken die Erläuterungen den beanspruchten und offenbarten Umfang der vorliegenden Erfindung nicht ein; gleichwohl können darin erfindungswesentliche Merkmale enthalten sein.

Es zeigen:
- Figur 1: eine Explosionsdarstellung eines Ausführungsbeispiels für einen erfindungsgemäßen Einsatz für einen Abfallbehälter;
- Figur 2: eine Explosionsdarstellung wie Figur 1, jedoch in einer anderen Ansicht;
- Figur 3: den Aufsetzrahmen aus dem Einsatz aus den Figuren 1 und 2;
- Figur 4: eine Klappe aus dem Einsatz der Figuren 1 und 2;
- Figur 5: eine perspektivische Schnittdarstellung eines erfindungsgemäß ausgestalteten Abfallbehälters, versehen mit einem Einsatz nach den Figuren 1 und 2;
- Figur 6: eine seitliche Schnittdarstellung des Abfallbehälters aus Figur 5 mit geöffnetem Schwenkdeckel;
- Figur 7: eine Darstellung wie Figur 6, jedoch mit geschlossenem Schwenkdeckel und geöffneter Verschlusseinrichtung.

In den Figuren 1 und 2, die jeweils Explosionsdarstellungen eines erfindungsgemäß ausgestalteten Einsatzes für einen Abfallbehälter aus unterschiedlichen Blickrichtungen sind, ist verdeutlicht, dass dieser Einsatz aus folgenden Teilen zusammengesetzt ist: einem Aufsetzrahmen 1 mit einer Einwurföffnung 2, einem Halterahmen 3, der in die Einwurföffnung 2 eingesetzt werden kann, sowie einer Verschlusseinrichtung 4, die durch zwei Klappen 5, 5' und zwei Permanentmagnete 6, 6' gebildet ist, wobei jeweils ein Permanentmagnet 6, 6' in jeweils eine der Klappen 5, 5' eingesetzt ist, und zwar im Bereich einer vorderen Kantenfläche 7, 7' der jeweiligen Klappe 5, 5'.

Um den Aufsetzrahmen 1 auf einen (hier nicht dargestellten) Behälterkorpus eines Abfallbehälters aufsetzen oder in diesen einsetzen sowie von diesem auch leicht wieder wegnehmen zu können, ist eine erste Fingermulde 8 vorgesehen. Zwei zweite Fingermulden 9, 9' erleichtern das Entnehmen des in die Einwurföffnung 2 eingesetzten Halterahmens 3.

Der Halterahmen 3 ist mit einer umlaufenden Auskragung 10 versehen, die an einer abgebogenen, unteren Kante eine Anzahl von Haltekrallen 11 aufweist. Ein unterhalb der Auskragung 10 gebildeter Ringraum 12 dient zum Einkrempeln des offenen Endes eines (hier nicht dargestellten) Müllbeutels, das von unten durch den Halterahmen 3 hindurch, über die Auskragung 10 und die Halterkrallen 11 hinweg, bis in den Ringraum 12 geführt wird, während die Bodenseite des Müllbeutels durch den Halterahmen 3 hindurch und, sobald dieser in den Aufsetzrahmen 1 eingestellt ist, auch durch die Einwurföffnung 2 hindurch bis in das Innere eines (hier nicht dargestellten) Abfallbehälters reicht.

Wie Figur 3 zeigt, die eine vergrößerte perspektivische Darstellung des Aufsetzrahmens 1 aus den Figuren 1 und 2 ist, ist um die Einwurföffnung 2 umlaufend ein Absatz 13 eingeformt, auf den die Auskragung 10 des Halterahmens 3 aufgestellt wird. Da, wie voranstehend beschrieben, ein Müllbeutel (nicht dargestellt) um die Auskragung 10 herum bis in den Ringraum 12 des Halterahmens 3 hineingeführt ist, wird dieser beim Einsetzen des Halterahmens 3 in den Aufsetzrahmen 1 zwischen der Auskragung 10 mit ihren Haltekrallen 11 und dem Absatz 13 am Aufsetzrahmen 1 geklemmt und somit sicher gehalten.

Wie wiederum den Figuren 1 und 2 zu entnehmen ist, bilden die beiden Klappen 5, 5' die Verschlusseinrichtung 4, wobei jede Klappe 5 mittels einer daran angeformten Scharnierhälfte 14, die eine Scharnierachse 15 bildet, schwenkbar am Aufsetzrahmen 1 befestigt ist. Die am Aufsetzrahmen 1 vorgesehene, andere Scharnierhälfte wird mittels zweier Scharnierzapfen 16 gebildet, die wiederum in Figur 3 am besten zu erkennen sind.

Figur 2 verdeutlicht, dass die Permanentmagnete 6, 6' in an der Klappe 5, 5' angeformte Halterungen 17, 17' eingeschoben werden. Dies ist, da alle übrigen Teile des Einsatzes aus spritzgegossenem Kunststoff bestehen, für die Montage des Einsatzes vorteilhaft.

Figur 4 zeigt den Aufbau einer Klappe 5 aus den Figuren 1 und 2 in vergrößerter Darstellung. Die Klappe 5 ist, wie bereits erwähnt, in diesem Ausführungsbeispiel ein spritzgegossenes Kunststoffteil mit daran angeformten Drehlagern 18 als Scharnierhälfte 14, in die die Scharnierzapfen 16 des Aufsetzrahmens 1 eingreifen, um zusammen die Scharnierachse 15 zu bilden und die Klappe 5 um die Scharnierachse 15 verschwenkbar am Aufsetzrahmen 1 anzubringen.

Die Klappe 5 ist nach Art einer Wippe ausgebildet, wodurch sie funktional einteilbar ist in einen Klappenabschnitt 19, der sich von der Scharnierachse 15 bis zur vorderen Kantenfläche 7 der Klappe erstreckt, und einen sich von der Scharnierachse 15 in die andere Richtung erstreckenden Gegengewichtsabschnitt 20. An die vordere Kantenfläche 7 angrenzend, enthält der Klappenabschnitt 19 der Klappe 5 den Permanentmagneten 6, ansonsten ist dieser Klappenabschnitt 19 so leicht wie möglich ausgebildet, weswegen zwei Ausnehmungen 21 zur Gewichtsreduktion erkennbar sind.

Da das vorliegende Ausführungsbeispiel eines erfindungsgemäß ausgestalteten Einsatzes zur Verwendung mit einem Müllbeutel vorgesehen ist, der, vom Halterahmen 3 gehalten, durch die Einwurföffnung 2 hindurch geleitet und von den beiden Klappen 5, 5' im geschlossenen Zustand zwischen sich geklemmt wird, muss der Klappenabschnitt 19 der Klappe 5 nicht möglichst undurchlässig bzw. geruchsdicht sein, denn der im Müllbeutel befindliche Abfall kann keine Gerüche in die Umgebung des Müllbeutels abgeben, und eine Abgabe von Gerüchen durch die Öffnung des Müllbeutels wird durch die Klemmung zwischen den Klappen 5, 5' verhindert.

Der Gegengewichtsabschnitt 20 der Klappe 5 hingegen ist, wie auch Figur 2 verdeutlicht, mit möglichst viel Material versehen, um sein Gewicht gegenüber dem Klappenabschnitt 19 signifikant zu erhöhen und hierdurch mit seiner Gewichtskraft die Rückstellkraft zum selbsttätigen Zurückschwenken der Klappe 5 in den geschlossenen Zustand zu erzeugen. Eine Zuhaltekraft im geschlossenen Zustand, mit der auch der Müllbeutel, wie voranstehend beschrieben, abdichtend geklemmt wird, wird im Wesentlichen von den beiden Permanentmagneten 6, 6' an den vorderen Kantenflächen 7, 7' der Klappen 5, 5' erzeugt.

In den Figuren 2 und 3 ist schließlich noch zu erkennen, dass der Aufsetzrahmen 1 je eine Aussparung 34 für den Gegengewichtsabschnitt 20 der beiden Klappen 5, 5' aufweist, in die der Gegengewichtsabschnitt 20 im aufgeschwenkten Zustand der Klappe 5 eintauchen kann.

Figur 5 zeigt eine perspektivische Schnittdarstellung eines Abfallbehälters mit pedalbetätigtem Schwenkdeckel 22, der auf einem oberen Rand 23 eines Behälterkorpus 24 sitzt und über eine Hebelmechanik 25 mit einem Zugelement 26 durch ein Pedal 27 betätigt werden kann. Diese Konstruktion eines Abfallbehälters mit pedalbetätigtem Schwenkdeckel 22 ist an sich wohlbekannt, so dass auf die Details an dieser Stelle nicht näher eingegangen werden muss.

Erwähnenswert ist allerdings, dass auch sämtliche Teile des Abfallbehälters aus spritzgegossenem Kunststoff gefertigt sind.

Auf den oberen Rand 23 des Behälterkorpus 24 ist nun der in den Figuren 1 bis 4 dargestellte Einsatz aufgesetzt, und zwar indem der Aufsetzrahmen 1 auf eine am obere Rand 23 umlaufende Nut 28 aufgestellt worden ist. Der in der Einwurföffnung 2 in den Aufsetzrahmen 1 eingesetzte Halterahmen 3 hält einen (nicht dargestellten) Müllbeutel. Unterhalb des Aufsetzrahmens 1 und des Halterahmens 3 sind die Klappen 5, 5' als Verschlusseinrichtung 4 in ihrem geschlossenen Zustand erkennbar, wobei jede Klappe 5, wie voranstehend beschrieben, um ihre Scharnierachse 15 verschwenkbar ist und einen Klappenabschnitt 19 sowie einen Gegengewichtsabschnitt 20 bildet, dessen Gewichtskraft für eine Rückstellkraft zum Zurückschwenken der Klappen 5, 5' in ihren geschlossenen Zustand sorgt.

Um einen vollen Müllbeutel aus dem Behälterkorpus entnehmen zu können, wird der Schwenkdeckel 22 geöffnet, der Halterahmen 3 aus der Einwurföffnung 2 des Aufsetzrahmens 1 herausgehoben und der Müllbeutel von diesem gelöst. Sodann wird der gesamte Einsatz am Aufsetzrahmen 1 aus dem Behälterkorpus 24 herausgehoben oder aufgeschwenkt, um sodann den Müllbeutel nach oben entnehmen zu können.

Um einen neuen Müllbeutel einzulegen, wird der Aufsetzrahmen 1 wieder auf die Nut 28 am oberen Rand 23 des Behälterkorpus 24 aufgestellt, der Halterahmen 3 aus dem Aufsetzrahmen 1 herausgehoben und das offene Ende des Müllbeutels, wie zu den Figuren 1 und 2 beschrieben, um die Auskragung 10 des Halterahmens 3 herumgeführt, in den dortigen Ringraum 12 eingekrempelt und der Halterahmen 3 wieder in den Aufsetzrahmen 1 eingestellt. Der Boden des Müllbeutels wird sodann durch die Klappen 5, 5' hindurch bis in den Innenraum des Behälterkorpus 24 geführt, wodurch der Abfallbehälter dann wieder einsatzbereit ist.

Was Figur 5 außerdem zeigt, ist ein domartig ausgestaltetes Stempelelement 29, mittels einer Clip-Verbindung 30 unkompliziert lösbar, an der Innenseite des Schwenkdeckels 22 befestigt. Das Stempelelement 29 weist in seinem Inneren einen Hohlraum 31 auf, der mittels Durchbrechungen 32 im Luftaustausch mit der Umgebung des Stempelelements 29 steht. In diesem Hohlraum 31 kann ein geruchsneutralisierendes Absorberelement (nicht dargestellt) platziert werden, wenn dies gewünscht ist.

Die Funktion des Stempelelements 29 wird anhand der Figuren 6 und 7 verdeutlich, die den in Figur 5 dargestellten Abfallbehälter in jeweils seitlichen Schnittansichten zeigen, wobei die Bestandteile der Abfallbehälter mit den identischen Bezugszeichen wie in Figur 5 versehen sind, sodass insoweit auf die Beschreibung der Figur 5 verwiesen werden kann.

Wie Figur 6 insbesondere verdeutlicht, wird das Stempelelement 29 beim Betätigen des Pedals 27 zusammen mit dem Schwenkdeckel 22, an dem es befestigt ist, vom Behälterkorpus 24 weggeschwenkt. Hierdurch wird die Einwurföffnung 2 des Einsatzes bzw. des Aufsetzrahmens 1 und des Halterahmens 3 freigegeben, so dass beispielsweise eine zu entsorgende Babywindel in die Einwurföffnung 2 gegeben und somit auf die Klappen 5, 5' gelegt werden kann. Die Klappen 5, 5' befinden sich in Figur 6 in ihrem geschlossenen Zustand, wobei sie mit ihren vorderen Kantenflächen 7, 7' einen mit einer punktierten Linie angedeuteten Müllbeutel 33 zwischen sich klemmen. Die Zuhaltekraft wird hierbei maßgeblich von den beiden Permanentmagneten 6, 6' erzeugt.

Wenn nun, wie Figur 7 zeigt, der Schwenkdeckel 22 durch Loslassen des Pedals 27 wieder in seine Schließstellung zurückgekehrt ist, drückt das mit dem Schwenkdeckel 22 zurückkehrende Stempelelement 29 die auf den Klappen 5, 5' liegende Babywindel nach unten, so dass die Klappen 5, 5' aufschwenken, der Müllbeutel 33 geöffnet wird und die Babywindel durch die von den Klappen 5, 5' gebildete Schließvorrichtung 4 hindurch in das Innere des Behälterkorpus 24 bzw. des Müllbeutels 33 fällt.

Nach diesem Vorgang kehren die Klappen 5, 5' aufgrund der Gewichtskraft der Gegengewichtsabschnitte 20, 20' wieder in ihren geschlossenen Zustand zurück, wobei sich wegen der Hebelwirkung die Rückstellkraft, die von der Gewichtskraft des Gegengewichtsabschnitts 20, 20' herrührt, verstärkt, und wobei beim Zurückschwenken der Klappen 5, 5' schon in der Nähe des geschlossenen Zustands die magnetische Anziehungskraft der beiden Permanentmagnete 6, 6' hinzukommt, so dass die Klappen 5, 5' in der Lage sind, den Müllbeutel 33 zwischen sich zu klemmen. Es ergibt sich dann wieder der in Figur 5 dargestellte Zustand.

**Bezugszeichenliste:**

| | | | |
|---|---|---|---|
| 1 | Aufsetzrahmen | 18 | Drehlager |
| 2 | Einwurföffnung | 19 | Klappenabschnitt |
| 3 | Halterahmen | 20 | Gegengewichtsabschnitt |
| 4 | Verschlusseinrichtung | 21 | Ausnehmung |
| 5 | Klappe | 22 | Schwenkdeckel |
| 6 | Permanentmagnet | 23 | Oberer Rand |
| 7 | Vordere Kantenfläche | 24 | Behälterkorpus |
| 8 | Erste Fingermulde | 25 | Hebelmechanik |
| 9 | Zweite Fingermulde | 26 | Zugelement |
| 10 | Auskragung | 27 | Pedal |
| 11 | Haltekrallen | 28 | Nut |
| 12 | Ringraum | 29 | Stempelelement |
| 13 | Absatz | 30 | Clip-Verbindung |
| 14 | Scharnierhälfte | 31 | Hohlraum |
| 15 | Scharnierachse | 32 | Durchbrechungen |
| 16 | Scharnierzapfen | 33 | Müllbeutel |
| 17 | Halterung | 34 | Aussparung |

## Patentansprüche

1. Einsatz für einen Abfallbehälter,
mit einem Aufsetzrahmen (1), der eine Einwurföffnung (2) aufweist und zum Aufsetzen auf einen oberen Rand (23) eines Behälterkorpus (24) des Abfallbehälters oder zum Einsetzen in den Behälterkorpus (24) im Bereich von dessen oberen Rand (23) vorgesehen ist, mit einem in die Einwurföffnung (2) herausnehmbar eingesetzten Halterahmen (3) zum Halten eines Müllbeutels (33) oder einer Schlauchfolie,
und mit einer Verschlusseinrichtung (4), welche an einer Unterseite des Aufsetzrahmens (1) unterhalb des Halterahmens (3) angebracht ist und die Einwurföffnung (2) wahlweise verschließt oder freigibt,
wobei die Verschlusseinrichtung (4) im Wesentlichen aus zwei Klappen (5, 5') besteht, die jeweils mit wenigstens einem Scharnier (16, 18) um eine Scharnierachse (15) schwenkbar am Aufsetzrahmen (1) befestigt sind, wobei sie in einem aufgeschwenkten Zustand die Einwurföffnung (2) freigeben und in einem geschlossenen Zustand die Einwurföffnung (2) verschließen, indem sie mit jeweils einer vorderen Kantenfläche (7) zumindest nahezu in Kontakt miteinander kommen,
**dadurch gekennzeichnet,**
**dass** die Klappen (5, 5') jeweils nach Art einer Wippe ausgebildet sind, mit einem sich von der Scharnierachse (15) zur vorderen Kantenfläche (7) erstreckenden Klappenabschnitt (19) und einem sich von der Scharnierachse (15) vom Klappenabschnitt (19) weg erstreckenden Gegengewichtsabschnitt (20),
wobei die Lage der Scharnierachse (15) und die Gewichte einerseits des Klappenabschnitts (19) und andererseits des Gegengewichtsabschnitts (20) so ausgestaltet und angeordnet sind, dass die Klappe (5, 5') sich im geschlossenen Zustand befindet oder in diesen zurückkehrt, wenn außer der Schwerkraft keine weiteren Kräfte auf die Klappe (5, 5') einwirken.

2. Einsatz für einen Abfallbehälter nach Anspruch 1,
wobei die Klappen (5, 5') jeweils im Bereich ihrer vorderen Kantenflächen (7) mit mindestens einem Permanentmagneten (6) versehen sind, um die Klappen (5, 5') mittels magnetischer Anziehungskraft im geschlossenen Zustand zu halten und vorzugsweise hierbei den Müllbeutel (33) oder die Schlauchfolie einzuklemmen.

3. Einsatz für einen Abfallbehälter nach einem der Ansprüche 1 oder 2,
wobei der Halterahmen (3) eine umlaufende Auskragung (10) zum Halten eines Müllbeutels (33) aufweist, vorzugsweise in Kombination mit einer Klemmkraft zwischen dem Halterahmen (3) und dem Aufsetzrahmen (1).

4. Einsatz für einen Abfallbehälter nach Anspruch 3,
wobei die umlaufende Auskragung (10) mit Halteelementen, insbesondere Haltekrallen (11) versehen ist.

5. Einsatz für einen Abfallbehälter nach einem der Ansprüche 1 oder 2,
wobei der Halterahmen (3) als Spender mit einem Innenraum und einer umlaufenden Entnahmeöffnung für eine im Innenraum vorgehaltene Schlauchfolie ausgebildet ist.

6. Einsatz für einen Abfallbehälter nach mindestens einem der Ansprüche 1 bis 5,
wobei die Klappen (5, 5') im geschlossenen Zustand die Einwurföffnung (2) jeweils in etwa zur Hälfte verschließen.

7. Einsatz für einen Abfallbehälter nach mindestens einem der Ansprüche 1 bis 6,
wobei der Aufsetzrahmen (1) je eine Aussparung für den Gegengewichtsabschnitt (20) der beiden Klappen (5, 5') aufweist, in die der Gegengewichtsabschnitt (20) im aufgeschwenkten Zustand der Klappe (5, 5') eintauchen kann.

8. Abfallbehälter mit pedalbetätigtem Schwenkdeckel,
wobei ein ein- oder mehrteiliger Schwenkdeckel (22) über mindestens ein Deckelscharnier, das im Bereich eines oberen Randes (23) eines Behälterkorpus (24) des Abfallbehälters angeordnet ist, schwenkbar am Behälterkorpus (24) angebracht ist,
wobei in einem Bodenbereich des Abfallbehälters ein Pedal (27) angeordnet ist, das über eine Hebelmechanik (25) mit einer Schubstange oder einem Zugelement (26) verbunden ist, die oder das eine Wirkverbindung zwischen dem Pedal (27) und dem Schwenkdeckel (22) herstellt,
**dadurch gekennzeichnet,**
**dass** auf den oberen Rand (23) des Behälterkorpus (24) ein Einsatz nach mindestens einem der Ansprüche 1 bis 7 aufgesetzt oder ein solcher Einsatz im Bereich des oberen Randes (23) des Behälterkorpus (24) in diesen eingesetzt ist.

9. Abfallbehälter nach Anspruch 8,
wobei der Einsatz herausnehmbar und/oder aufschwenkbar auf den oberen Rand (23) des Behälterkorpus (24) aufgesetzt oder im Bereich des oberen Randes (23) des Behälterkorpus (24) in diesen eingesetzt ist.

10. Abfallbehälter nach einem der Ansprüche 8 oder 9,
wobei an einer Innenseite des Schwenkdeckels (22) ein Stempelelement (29) angebracht ist, das bei geschlossenem Schwenkdeckel (22) bis in den Bereich der Klappen (5, 5') in den Einsatz eintaucht, um beim Schließen des Schwenkdeckels (22) Gegenstände durch die Klappen (5, 5') hindurch zu drücken.

11. Abfallbehälter nach Anspruch 10,
wobei das Stempelelement (29) lösbar an der Innenseite des Schwenkdeckels (22) angebracht ist, vorzugsweise mittels einer Clip-Verbindung (30).

12. Abfallbehälter nach einem der Ansprüche 10 oder 11,
wobei das Stempelelement (29) in seinem Inneren einen Hohlraum (31) aufweist, um ein geruchsneutralisierendes Absorberelement aufzunehmen, wobei der Hohlraum (31) mittels Durchbrechungen (32) mit der Umgebung des Stempelelements (29) im Luftaustausch steht.

13. Abfallbehälter nach Anspruch 12,
wobei der Hohlraum (31) mit einer Halterung oder mit einem Gehäuse zur Aufnahme des geruchsneutralisierenden Absorberelements versehen ist, vorzugsweise mit einer Anzeige, die auf das Fehlen oder einen erforderlichen Austausch des Absorberelements hinweist.

14. Abfallbehälter nach mindestens einem der Ansprüche 8 bis 13,
wobei die Gewichtskraft des Schwenkdeckels (22) mit Stempelelement (29) sowie eine Rückstellkraft der Klappen (5, 5') und, soweit ein Einsatz gemäß Anspruch 2 eingesetzt ist, die Haltekraft der Permanentmagnete (6) so dimensioniert sind, dass die Gewichtskraft des Schwenkdeckels (22) mit Stempelelement (29) ausreicht, um die Klappen (5, 5') in ihren aufgeschwenkten Zustand zu bewegen.

15. Abfallbehälter nach mindestens einem der Ansprüche 8 bis 14,
wobei ein Müllbeutel (33) lösbar am Halterahmen (3) befestigt ist, der solcherart dimensioniert ist, dass er den Behälterkorpus (24) nicht vollständig auskleiden kann, sondern nach Einlegen eines vorbestimmten Volumens an Abfall ausgehend vom Halterahmen (3) unter einer Spannung steht, die verhindert, dass sich die Klappen (5, 5') vollständig schließen.
